# FASCICULE DE BREVET EUROPEEN

(11) **EP 4 053 643 B1**
(45) Date de publication et mention de la délivrance du brevet: **29.11.2023**
(21) Numéro de dépôt: 21204613.0
(22) Date de dépôt: 26.10.2021
(51) Int. Cl.: G04B 15/08

(54) **ECHAPPEMENT NATUREL POUR MOUVEMENT D'HORLOGERIE ET MOUVEMENT D'HORLOGERIE COMPRENANT UN TEL ECHAPPEMENT**
NATÜRLICHE HEMMUNG FÜR UHRWERK UND UHRWERK, DAS EINE SOLCHE UHRHEMMUNG UMFASST
NATURAL ESCAPEMENT FOR TIMEPIECE MOVEMENT AND TIMEPIECE MOVEMENT COMPRISING SUCH AN ESCAPEMENT

(30) Priorité: 02.03.2021 EP 21160254; 27.05.2021 EP 21176140
(43) Date de publication de la demande: 07.09.2022
(73) Titulaire: Montres Breguet S.A., 1344 L'Abbaye (CH)
(72) Inventeur: ZAUGG, Alain, 1347 Le Sentier (CH)
(74) Mandataire: ICB SA

(56) Documents cités:
- EP-A1- 1 221 637
- CH-A1- 712 631
- CH-A1- 714 200
- CH-A2- 709 328
- DE-A1- 2 458 503

## Description

### Domaine technique de l'invention

La présente invention concerne un échappement naturel pour mouvement d'horlogerie encore connu sous sa dénomination échappement à impulsion tangentielle.

### Arrière-plan technologique

Le principe de l'échappement naturel a été imaginé par Abraham Louis Breguet au début du XIXe siècle. L'échappement naturel de Breguet a notamment pour avantage d'être un échappement libre dans la mesure où le balancier n'est perturbé par le fonctionnement de l'échappement que sur une faible fraction de son oscillation. L'échappement naturel de Breguet a aussi pour avantage de donner à chaque alternance une impulsion directe et tangentielle au balancier. Autrement dit, l'énergie est transférée directement de la roue d'échappement au balancier, sans passer par une ancre. Par ailleurs, la transmission de l'énergie se fait uniquement de manière tangentielle, de sorte que les frottements engendrés par le fonctionnement de cet échappement sont limités. Contrairement au balancier d'un échappement à détente, le balancier d'un échappement naturel ne présente pas de coup perdu ; il reçoit une impulsion semblable à chaque alternance, de manière symétrique et plus uniforme, de sorte que les pertes d'énergie mécanique par coup perdu sont supprimées. Toutes ces qualités font ainsi de l'échappement naturel un échappement potentiellement parmi les plus performants.

Breguet découvrit néanmoins par la suite que l'échappement naturel qu'il avait imaginé présentait certains inconvénients au premier rang desquels on peut citer le fait que la dernière roue d'échappement n'est pas sous la tension du rouage lorsque la première roue donne l'impulsion ou lorsque cette dernière est au repos. Les différents jeux d'engrenage et la qualité de fabrication des différents composants entrant dans la composition d'un échappement naturel de Breguet peuvent ainsi provoquer un mauvais positionnement de la dernière roue d'échappement et, partant, un mauvais fonctionnement de l'échappement s'accompagnant de bruits parasites. En outre, comme la roue d'échappement est libre, sa position est instable, de sorte que la sécurité de fonctionnement d'un tel échappement naturel est médiocre.

Bien entendu, de nombreux perfectionnements ont été apportés à l'échappement naturel de Breguet originel pour tenter de surmonter les inconvénients mentionnés ci-dessus. Néanmoins, malgré les efforts des constructeurs horlogers successifs, des difficultés subsistent. Certains horlogers ont ainsi proposé de superposer les deux roues d'échappement, solution qui, bien entendu, augmente l'épaisseur du mouvement et rend difficile l'intégration d'un tel mouvement dans une boîte de montre. D'autres constructeurs horlogers ont quant à eux proposé de positionner l'ancre entre les deux roues d'échappement, dans le plan de ces dernières. Là aussi, une telle solution est encombrante, cette fois-ci dans le plan du mouvement. De plus, que les roues d'échappement soient superposées ou bien que l'ancre soit disposée entre les deux roues d'échappement, on s'est rendu compte à l'usage que les horlogers éprouvaient des difficultés pour accéder aux divers composants de l'échappement, en particulier lorsqu'il s'agissait d'ajuster la profondeur de pénétration des dents de la seconde roue d'échappement avec les palettes d'entrée et de sortie de l'ancre.

Un échappement naturel de l'art antérieur est connu du document CH 709 328 A2.

### Résumé de l'invention

La présente invention a pour but de remédier aux problèmes mentionnés ci-dessus ainsi qu'à d'autres encore en procurant un échappement naturel pour un mouvement d'horlogerie qui soit notamment moins encombrant.

A cet effet, la présente invention concerne un échappement naturel pour mouvement d'horlogerie effectuant une succession de cycles de fonctionnement composés chacun d'une première et d'une seconde alternance d'un balancier qui comprend une roue de balancier sur un axe de laquelle est ajusté un plateau de balancier, cet échappement naturel comprenant une première roue d'échappement agencée pour être entraînée par un mobile de seconde, cette première roue d'échappement entraînant à son tour une seconde roue d'échappement agencée dans un même plan que la première roue d'échappement, les première et seconde roues d'échappement formant une chaîne cinématique à la suite de laquelle est disposée une ancre apte à pivoter autour d'une tige d'ancre située hors d'un angle inférieur à 180° et délimité par deux droites qui passent par l'axe de la roue de balancier et par un axe de pivotement de la première roue d'échappement pour l'une, et par l'axe de la roue de balancier et par un axe de pivotement de la seconde roue d'échappement pour l'autre.

Selon des formes spéciales d'exécution de l'invention :
- le plateau de balancier porte une cheville de balancier par laquelle ce plateau de balancier provoque le pivotement de l'ancre à chacune des première et seconde alternances, le plateau de balancier portant également une seconde palette d'impulsion par laquelle ce plateau de balancier reçoit une impulsion motrice directe et tangentielle de la première roue d'échappement lors de la première alternance, et une première palette d'impulsion par laquelle ce plateau de balancier reçoit une impulsion motrice directe et tangentielle de la seconde roue d'échappement lors de la seconde alternance, la cheville de balancier étant située hors d'un angle aigu délimité par deux droites qui passent par l'axe de la roue de balancier et par la première palette d'impulsion, respectivement par la seconde palette d'impulsion ;
- la première roue d'échappement comprend une denture qui s'étend dans un plan unique et par laquelle cette première roue d'échappement engrène avec la seconde roue d'échappement et fournit l'impulsion motrice directe et tangentielle au plateau de balancier lors de la première alternance ;
- la seconde roue d'échappement comprend une denture qui s'étend dans un plan unique et par laquelle cette seconde roue d'échappement engrène avec la première roue d'échappement et fournit l'impulsion motrice directe et tangentielle au plateau de balancier lors de la seconde alternance ;
- l'ancre comprend des moyens pour bloquer temporairement la seconde roue d'échappement au cours de la première alternance, et des moyens pour bloquer temporairement la seconde roue d'échappement au cours de la seconde alternance ;
- l'ancre comprend une palette de sortie pour bloquer temporairement la seconde roue d'échappement au cours de la seconde alternance, et une palette d'entrée pour bloquer temporairement la seconde roue d'échappement au cours de la première alternance ;
- l'ancre comprend une fourchette formée d'une première et d'une seconde corne, le plateau de balancier venant buter par sa cheville de balancier contre la seconde corne de la fourchette et provoquant le pivotement de cette ancre dans un premier sens lors de la première alternance, et contre la première corne lors de la seconde alternance, provoquant le pivotement de l'ancre dans un second sens opposé au premier ;
- la fourchette porte un dard qui coopère avec le plateau de balancier pour empêcher les déplacements accidentels de la fourchette ;
- les première et seconde roues d'échappement sont chacune monoblocs et comprennent un seul niveau de denture chacune.

L'invention concerne également un mouvement d'horlogerie comprenant un échappement du type décrit ci-dessus.

Grâce à ces caractéristiques, la présente invention procure un échappement naturel dans lequel les première et seconde roues d'échappement forment une chaîne cinématique à la suite de laquelle est disposée l'ancre. Cette solution, bien moins encombrante et donc plus facile à loger dans un mouvement d'horlogerie que lorsque l'ancre est disposée entre les deux roues d'échappement, offre également un accès plus facile aux horlogers et permet à ces derniers de régler la profondeur de pénétration des dents de la seconde roue d'échappement avec les palettes d'entrée et de sortie de l'ancre de manière plus commode. Par ailleurs, les première et seconde roues d'échappement sont monoblocs et comprennent un seul niveau chacune. Autrement dit, ces première et seconde roues d'échappement ne sont pas actives selon deux niveaux étagés distincts. Elles sont donc moins encombrantes et plus aisées à usiner. De plus, la nécessaire indexation des dents servant à transmettre les impulsions motrices au plateau de balancier lorsque l'on utilise deux roues d'échappement superposées est évité. En effet, dans le cas de l'invention, l'indexation de la denture unique des première et seconde roues d'échappement qui assure à la fois l'engrènement de ces deux roues d'entraînement entre elles et la transmission des impulsions motrices au plateau de balancier découle de la forme même de cette denture.

### Brève description des figures

D'autres caractéristiques et avantages de la présente invention ressortiront plus clairement de la description détaillée qui suit d'un mode de réalisation d'un échappement naturel selon l'invention, cet exemple étant donné à titre purement illustratif et non limitatif seulement en liaison avec le dessin annexé sur lequel :
- la figure 1 est une vue d'ensemble de l'échappement naturel selon l'invention ;
- la figure 2A est une vue de l'échappement naturel dans sa première position extrême au début d'un cycle ;
- la figure 2B est une vue de l'échappement naturel dans sa position de repos lors de la première alternance au moment où le plateau de balancier est sur le point de faire pivoter l'ancre ;
- la figure 2C est une vue de l'échappement naturel au moment où la seconde roue d'échappement est libérée de sa prise avec la palette de sortie, ce qui permet au mobile de seconde d'entraîner, via la première roue d'échappement, cette seconde roue d'échappement, la première roue d'échappement donnant en outre, par sa dent d'impulsion, une impulsion motrice dite directe et tangentielle à la palette d'impulsion du plateau de balancier ;
- la figure 2D est une vue de l'échappement naturel au moment où le pivotement de la seconde roue d'échappement est à nouveau interrompu lorsque, sous l'effet du pivotement de l'ancre, cette seconde roue d'échappement se retrouve en appui sur la palette d'entrée ;
- la figure 2E est une vue de l'échappement naturel au moment où le plateau de balancier se trouve dans sa seconde position extrême dans laquelle il est complètement écarté de sa position de repos, ce qui marque la fin de la première alternance de fonctionnement de l'échappement naturel ;
- la figure 2F est une vue de l'échappement naturel au moment où, lors de la seconde alternance, le plateau de balancier est revenu dans sa position de repos et est sur le point de faire à nouveau pivoter l'ancre ;
- la figure 2G est une vue de l'échappement naturel au moment où la seconde roue d'échappement est libérée de sa prise avec la palette d'entrée, ce qui permet au mobile de seconde d'entraîner, via la première roue d'échappement, cette seconde roue d'échappement ;
- la figure 2H est une vue de l'échappement naturel au moment où la seconde roue d'échappement donne une impulsion motrice dite directe et tangentielle au plateau de balancier via l'une de ses dents qui entraîne la seconde palette d'impulsion ;
- la figure 2I est une vue de l'échappement naturel au moment où le pivotement de la seconde roue d'échappement est à nouveau interrompu lorsque, sous l'effet du pivotement de l'ancre, cette seconde roue d'échappement se retrouve en appui sur la palette de sortie ;
- la figure 2J est une vue de l'échappement naturel de retour dans sa première position extrême, ce qui marque la fin du cycle de fonctionnement de l'échappement naturel selon l'invention, et
- la figure 3 illustre une forme spéciale d'exécution dans laquelle la fonction des première et seconde butées est assurée par une forme spécifique des palettes de sortie et d'entrée et des dents d'impulsion.

### Description détaillée de l'invention

La présente invention procède de l'idée générale inventive qui consiste à disposer l'ancre d'un échappement naturel également connu sous sa dénomination échappement à impulsion tangentielle, non pas entre les première et seconde roues d'échappement, mais dans le prolongement de la chaîne cinématique formée par ces première et seconde roues d'échappement. Un tel agencement, bien moins encombrant que lorsque l'ancre de l'échappement naturel est disposée entre les roues d'échappement, offre également à l'horloger un accès plus facile aux palettes d'entrée et de sortie de l'ancre et donc plus de commodité pour mesurer et régler la profondeur de pénétration de ces palettes dans les dents de la seconde roue d'échappement. De même, les première et seconde roues d'échappement n'étant actives que selon un seul niveau, elles sont moins épaisses et donc moins encombrantes et plus faciles à usiner. En outre, l'indexation de leurs dents d'impulsion découle de la forme même de leurs dentures et pas d'un assemblage fastidieux de deux roues d'échappement superposées.

Désigné dans son ensemble par la référence numérique générale 1, l'échappement naturel selon l'invention est agencé pour être entraîné par un mobile de seconde 2 qui engrène avec un pignon 4 monté fixe sur un axe 6 d'une première roue d'échappement 8. Cette première roue d'échappement 8 engrène à son tour via une denture 9 avec une seconde roue d'échappement 10 qui pivote autour d'un axe 11.

L'échappement naturel 1 comprend également un balancier 12 qui comprend une roue de balancier 14 sur un axe 16 de laquelle est ajusté un plateau de balancier 18. Ce plateau de balancier 18 porte une cheville de balancier 20 de même qu'une première et une seconde palette d'impulsion 22 et 24 dont les rôles respectifs seront décrits ci-après.

L'échappement naturel 1 selon l'invention comprend enfin une ancre 26 pivotée autour d'une tige d'ancre 28 et qui porte une palette de sortie 30 et une palette d'entrée 32. Grâce à ces palettes de sortie 30 et d'entrée 32 qui pénètrent dans une denture 34 de la seconde roue d'échappement 10, l'ancre 26 est à même de bloquer et de libérer alternativement cette seconde roue d'échappement 10. L'ancre 26 comprend également une fourchette 36 formée d'une première et d'une seconde corne 38a et 38b et qui porte un dard 40. Ce dard 40 coopère avec le plateau de balancier 18 et a pour fonction d'empêcher les déplacements accidentels de la fourchette 36 en dehors des périodes durant lesquelles le plateau de balancier 18 est dans sa position de repos. Selon l'invention, l'ancre 26 est disposée à la suite de la seconde roue d'échappement 10, en sortie de la chaîne cinématique formée par les première et seconde roues d'échappement 8 et 10. Plus précisément, le point de pivotement de l'ancre 26, matérialisé par la tige d'ancre 28, se trouve hors de l'angle α inférieur à 180° et délimité par deux droites qui passent par l'axe 16 de la roue de balancier 14 et par l'axe 6 de la première roue d'échappement 8 pour l'une, et par l'axe 16 de la roue de balancier 14 et par l'axe 11 de la seconde roue d'échappement 10 pour l'autre. L'échappement naturel 1 selon l'invention est donc moins encombrant que les échappements naturels de l'art antérieur dans lesquels l'ancre est habituellement placée entre et au-dessus des première et seconde roues d'échappement. L'échappement naturel 1 selon l'invention est donc plus simple à loger dans le mouvement d'horlogerie dont il régule le fonctionnement. De même, l'agencement de l'ancre 26 en bout de la chaîne cinématique formée par les première et seconde roues d'échappement 8 et 10 rend les interventions de l'horloger moins difficiles, en particulier pour ce qui est de la mesure et du réglage de la profondeur de pénétration des palettes de sortie 30 et d'entrée 32 dans la denture 34 de la seconde roue d'échappement 10. L'échappement naturel 1 est complété par une première et une seconde butée 42a et 42b qui limitent le débattement de l'ancre 26 en pivotement.

Dans le mode d'exécution de l'échappement naturel 1 selon l'invention illustré au dessin, on suppose que le mobile de seconde 2 qui fournit à l'échappement naturel 1 l'énergie nécessaire à son fonctionnement tourne dans le sens contraire des aiguilles d'une montre. Le mobile de seconde 2 tend par conséquent à faire tourner le pignon 4 et la première roue d'échappement 8 sur l'axe 6 de laquelle est fixé le pignon 4 dans le sens horaire, et la seconde roue d'échappement 10 dans le sens antihoraire.

Un cycle de fonctionnement de l'échappement naturel 1 selon l'invention comprend deux alternances au cours desquelles le plateau de balancier 18 va aller successivement d'une première position extrême à une seconde position extrême en passant par une position de repos médiane, puis de sa seconde position extrême à sa première position extrême en repassant une seconde fois par sa position de repos médiane. Ainsi, au début d'un cycle (voir figure 2A), la seconde roue d'échappement 10 est en appui sur la palette de sortie 30 et l'échappement naturel 1 est bloqué par appui de l'ancre 26 contre la seconde butée 42b. En effet, l'angle de tirage formé par appui de la pointe de la dent de la seconde roue d'échappement 10 sur la palette de sortie 30 oppose une résistance au dégagement de l'ancre 26 en tendant à faire pivoter cette ancre 26 en sens antihoraire à l'encontre de la seconde butée 42b. Cette fonction de tirage de l'ancre 26 sur la seconde butée 42b par la seconde roue d'échappement 10 pendant la partie libre de l'alternance du plateau de balancier 18 est semblable à celle des échappements à ancre suisse. Le plateau de balancier 18 quitte alors cette première position extrême en tournant dans le sens contraire des aiguilles d'une montre. A un moment donné de son déplacement durant la première alternance (voir figure 2B), le plateau de balancier 18 arrive dans sa position de repos médiane. Juste avant d'arriver dans cette position, le plateau de balancier 18 vient buter par sa cheville de balancier 20 contre la seconde corne 38b de la fourchette 36 et provoque le pivotement de l'ancre 26 dans le sens des aiguilles d'une montre. Le pivotement dans le sens horaire de l'ancre 26 a pour effet de libérer la seconde roue d'échappement 10 de sa prise avec la palette de sortie 30, ce qui permet au mobile de seconde 2 d'entraîner, via la première roue d'échappement 8, la seconde roue d'échappement 10 dans le sens antihoraire (voir figure 2C). Le pivotement de la seconde roue d'échappement 10 est à nouveau interrompu lorsque, sous l'effet du pivotement de l'ancre 26, cette seconde roue d'échappement 10 se retrouve en appui sur la palette d'entrée 32, cette position étant conservée grâce à l'appui de l'ancre 26 contre la première butée 42a (voir figure 2D). En effet, l'angle de tirage formé par appui de la pointe de la dent de la seconde roue d'échappement 10 sur la palette d'entrée 32 oppose une résistance au dégagement de l'ancre 26 en tendant à faire pivoter cette ancre 26 en sens horaire à l'encontre de la première butée 42a. Cette fonction de tirage de l'ancre 26 sur la première butée 42a par la seconde roue d'échappement 10 pendant la partie libre de l'alternance du plateau de balancier 18 est semblable à celle des échappements à ancre suisse.

On notera qu'en même temps que la première roue d'échappement 8 entraîne la seconde roue d'échappement 10 en pivotement dans le sens antihoraire, la première roue d'échappement 8 donne également une impulsion motrice au plateau de balancier 18 via l'une de ses dents 44 dite dent d'impulsion qui entraîne la seconde palette d'impulsion 24 (voir figure 2C). Cette impulsion motrice est appelée impulsion directe et tangentielle car elle est donnée directement par la première roue d'échappement 8 au plateau de balancier 18 et que le chemin de la dent d'impulsion 44 rattrape celui de la seconde palette d'impulsion 24 du plateau de balancier 18 de manière tangentielle, ce qui permet un contact quasi ponctuel et sans frottement. Le plateau de balancier 18 se déplace ainsi jusqu'à sa seconde position extrême dans laquelle il est complètement écarté de sa position de repos, ce qui marque la fin de la première alternance de fonctionnement de l'échappement naturel 1 (voir figure 2E).

Au début de la seconde alternance de fonctionnement de l'échappement naturel 1, le plateau de balancier 18, rappelé par le ressort spiral du balancier (non visible au dessin), se met à tourner dans le sens horaire jusqu'à ce qu'il vienne buter par sa cheville de balancier 20 contre la première corne 38a de la fourchette 36 et provoque le pivotement de l'ancre 26 dans le sens contraire des aiguilles d'une montre (voir figure 2F). Le pivotement dans le sens antihoraire de l'ancre 26 a pour effet de libérer la seconde roue d'échappement 10 de sa prise avec la palette d'entrée 32, ce qui permet au mobile de seconde 2 d'entraîner, via la première roue d'échappement 8, la seconde roue d'échappement 10 dans le sens antihoraire (voir figure 2G). Le pivotement de la seconde roue d'échappement 10 est à nouveau interrompu lorsque, sous l'effet du pivotement de l'ancre 26, cette seconde roue d'échappement 10 se retrouve en appui sur la palette de sortie 30, cette position étant conservée grâce à l'appui de l'ancre 26 contre la seconde butée 42b (voir figure 2I).

On notera qu'en même temps que la première roue d'échappement 8 entraîne la seconde roue d'échappement 10 en pivotement dans le sens antihoraire, la seconde roue d'échappement 10 donne également une impulsion motrice dite directe et tangentielle au plateau de balancier 18 via l'une de ses dents 46 dite dent d'impulsion qui entraîne la première palette d'impulsion 22 (voir figure 2H). L'impulsion est ainsi nommée car elle est donnée directement par la seconde roue d'échappement 10 au plateau de balancier 18 et que le chemin de la dent d'impulsion 46 rattrape celui de la seconde palette d'impulsion 24 du plateau de balancier 18 de manière tangentielle, ce qui permet un contact quasi ponctuel et sans frottement. Le plateau de balancier 18 revient ainsi jusqu'à sa première position extrême, ce qui marque la fin d'un cycle de fonctionnement de l'échappement naturel 1 (voir figure 2J).

Il va de soi que la présente invention n'est pas limitée au mode de réalisation qui vient d'être décrit et que diverses modifications et variantes simples peuvent être envisagées par l'homme du métier sans sortir du cadre de l'invention tel que défini par les revendications annexées à la présente demande de brevet. On notera en particulier que la fonction des première et seconde butées 42a et 42b peut également être assurée par une forme spécifique des palettes de sortie et d'entrée 30 et 32 et des dents d'impulsion 44 et 46 comme illustré sur la figure 3. On notera également que la cheville de balancier 20 est située hors d'un angle aigu β délimité par deux droites qui passent par l'axe 16 de la roue de balancier 14 et par la première palette d'impulsion 22, respectivement par la seconde palette d'impulsion 24.

### Nomenclature

1. Echappement naturel
2. Mobile de seconde
4. Pignon
6. Axe
8. Première roue d'échappement
9. Denture
10. Seconde roue d'échappement
11. Axe
12. Balancier
14. Roue de balancier
16. Axe
18. Plateau de balancier
20. Cheville de balancier
22. Première palette d'impulsion
24. Seconde palette d'impulsion
26. Ancre
28. Tige d'ancre
30. Palette de sortie
32. Palette d'entrée
34. Denture
36. Fourchette
38a, 38b. Cornes
40. Dard
42a. Première butée
42b. Seconde butée
44. Dent d'impulsion
46. Dent d'impulsion

## Revendications

1. Echappement naturel (1) pour mouvement d'horlogerie effectuant une succession de cycles de fonctionnement composés chacun d'une première et d'une seconde alternance d'un balancier (12) qui comprend une roue de balancier (14) sur un axe (16) de laquelle est ajusté un plateau de balancier (18), cet échappement naturel (1) comprenant une première roue d'échappement (8) agencée pour être entraînée par un mobile de seconde (2), cette première roue d'échappement (8) entraînant à son tour une seconde roue d'échappement (10) agencée dans un même plan que la première roue d'échappement (8), les première et seconde roues d'échappement (8, 10) formant une chaîne cinématique à la suite de laquelle est disposée une ancre (26) apte à pivoter autour d'une tige d'ancre (28), **caractérisé en ce que** ladite tige d'ancre (28) est située hors d'un angle (α) inférieur à 180° et délimité par deux droites qui passent par l'axe (16) de la roue de balancier (14) et par un axe (6) de pivotement de la première roue d'échappement (8) pour l'une, et par l'axe (16) de la roue de balancier (14) et par un axe (11) de pivotement de la seconde roue d'échappement (10) pour l'autre.

2. Echappement naturel (1) selon la revendication 1, **caractérisé en ce que** le plateau de balancier (18) porte une cheville de balancier (20) par laquelle ce plateau de balancier (18) provoque le pivotement de l'ancre (26) à chacune des première et seconde alternances, le plateau de balancier (18) portant également une seconde palette d'impulsion (24) par laquelle ce plateau de balancier (18) reçoit une impulsion motrice directe et tangentielle de la première roue d'échappement (8) lors de la première alternance, et une première palette d'impulsion (22) par laquelle ce plateau de balancier (18) reçoit une impulsion motrice directe et tangentielle de la seconde roue d'échappement (10) lors de la seconde alternance, la cheville de balancier (20) étant située hors d'un angle aigu (β) délimité par deux droites qui passent par l'axe (16) de la roue de balancier (14) et par la première palette d'impulsion (22) pour l'une, et par l'axe (16) de la roue de balancier (14) et par la seconde palette d'impulsion (24) pour l'autre.

3. Echappement naturel (1) selon la revendication 2, **caractérisé en ce que** la première roue d'échappement (8) comprend une denture (9) qui s'étend dans un plan unique et par laquelle cette première roue d'échappement (8) engrène avec la seconde roue d'échappement (10) et fournit l'impulsion motrice directe et tangentielle au plateau de balancier (18) lors de la première alternance.

4. Echappement naturel (1) selon la revendication 3, **caractérisé en ce que** la seconde roue d'échappement (10) comprend une denture (34) qui s'étend dans un plan unique et par laquelle cette seconde roue d'échappement engrène avec la première roue d'échappement (8) et fournit l'impulsion motrice directe et tangentielle au plateau de balancier (18) lors de la seconde alternance.

5. Echappement naturel (1) selon l'une des revendications 1 à 3, **caractérisé en ce que** l'ancre (26) comprend des moyens pour bloquer temporairement la seconde roue d'échappement (10) au cours de la seconde alternance, et des moyens pour bloquer temporairement la seconde roue d'échappement (10) au cours de la première alternance.

6. Echappement naturel (1) selon la revendication 5, **caractérisé en ce que** l'ancre (26) comprend une palette de sortie (30) pour bloquer temporairement la seconde roue d'échappement (10) au cours de la première alternance, et une palette d'entrée (32) pour bloquer temporairement la seconde roue d'échappement (10) au cours de la seconde alternance.

7. Echappement naturel (1) selon l'une des revendications 1 à 6, **caractérisé en ce que** l'ancre (26) comprend une fourchette (36) formée d'une première et d'une seconde corne (38a, 38b), le plateau de balancier (18) venant buter par sa cheville de balancier (20) contre la seconde corne (38b) de la fourchette (36) et provoquant le pivotement de cette ancre (26) dans un premier sens lors de la première alternance, et contre la première corne (38a) lors de la seconde alternance, provoquant le pivotement de l'ancre (26) dans un second sens opposé au premier.

8. Echappement naturel (1) selon la revendication 7, **caractérisé en ce que** la fourchette (36) porte un dard (40) qui coopère avec le plateau de balancier (18) pour empêcher les déplacements accidentels de la fourchette (36).

9. Echappement naturel (1) selon l'une des revendications 1 à 8, **caractérisé en ce que** les première et seconde roues d'échappement (8, 10) sont chacune monoblocs et comprennent un seul niveau de denture chacune.

10. Echappement naturel (1) selon l'une des revendications 6 à 9, **caractérisé en ce que** le débattement de l'ancre (26) en pivotement est limité par une première et une seconde butée (42a, 42b).

11. Echappement naturel (1) selon l'une des revendications 6 à 9, **caractérisé en ce que** la limitation en débattement de l'ancre (26) est assurée par une forme spécifique des palettes de sortie et d'entrée (30, 32) et des dents d'impulsion (44, 46).

12. Mouvement d'horlogerie comprenant un échappement naturel (1) selon l'une des revendications 1 à 11.

## Patentansprüche

1. Natürliche Hemmung (1) für ein Uhrwerk, das eine Folge von Funktionszyklen durchführt, die jeweils aus einer ersten und einer zweiten Halbschwingung einer Unruh (12) bestehen, die ein Unruhrad (14) auf einer Achse (16) umfasst, an der eine Unruhplatte (18) angebracht ist, wobei diese natürliche Hemmung (1) ein erstes Hemmungsrad (8) umfasst, das so angeordnet ist, dass es von einem Sekundendrehteil (2) angetrieben wird, wobei dieses erste Hemmungsrad (8) seinerseits ein zweites Hemmungsrad (10) antreibt, das in einer gleichen Ebene wie das erste Hemmungsrad (8) angeordnet ist, wobei das erste und das zweite Hemmungsrad (8, 10) eine kinematische Kette bilden, an deren Ende ein Anker (26) angeordnet ist, der um eine Ankerstange (28) schwenken kann, **dadurch gekennzeichnet, dass** die Ankerstange (28) außerhalb eines Winkels (α) liegt, der kleiner als 180° ist und durch zwei Geraden begrenzt wird, die zum einen durch die Achse (16) des Unruhrads (14) und durch eine Schwenkachse (6) des ersten Hemmungsrads (8) und zum anderen durch die Achse (16) des Unruhrads (14) und durch eine Schwenkachse (11) des zweiten Hemmungsrads (10) verlaufen.

2. Natürliche Hemmung (1) nach Anspruch 1, **dadurch gekennzeichnet, dass** die Unruhplatte (18) einen Unruhstift (20) trägt, durch den diese Unruhplatte (18) das Schwenken des Ankers (26) bei jeder der ersten und zweiten Halbschwingungen bewirkt, wobei die Unruhplatte (18) auch eine zweite Impulspalette (24) trägt, durch die diese Unruhplatte (18) bei der ersten Halbschwingung einen direkten und tangentialen Antriebsimpuls von dem ersten Hemmungsrad (8) empfängt, und eine erste Impulspalette (22), durch die diese Unruhplatte (18) einen direkten und tangentialen Antriebsimpuls von dem zweiten Hemmungsrad (10) bei der zweiten Halbschwingung empfängt, wobei der Unruhstift (20) außerhalb eines spitzen Winkels (β) liegt, der von zwei Geraden begrenzt wird, die zum einen durch die Achse (16) des Unruhrads (14) und durch die erste Impulspalette (22) und zum anderen durch die Achse (16) des Unruhrads (14) und durch die zweite Impulspalette (24) verlaufen.

3. Natürliche Hemmung (1) nach Anspruch 2, **dadurch gekennzeichnet, dass** das erste Hemmungsrad (8) eine Verzahnung (9) aufweist, die sich in einer einzigen Ebene erstreckt und durch die dieses erste Hemmungsrad (8) mit dem zweiten Hemmungsrad (10) in Eingriff steht und den direkten und tangentialen Antriebsimpuls für die Unruhplatte (18) bei der ersten Halbschwingung liefert.

4. Natürliche Hemmung (1) nach Anspruch 3, **dadurch gekennzeichnet, dass** das zweite Hemmungsrad (10) eine Verzahnung (34) aufweist, die sich in einer einzigen Ebene erstreckt und durch die dieses zweite Hemmungsrad mit dem ersten Hemmungsrad (8) in Eingriff steht und den direkten und tangentialen Antriebsimpuls für die Unruhplatte (18) während der zweiten Halbschwingung liefert.

5. Natürliche Hemmung (1) nach einem der Ansprüche 1 bis 3, **dadurch gekennzeichnet, dass** der Anker (26) Mittel zum vorübergehenden Blockieren des zweiten Hemmungsrads (10) während der zweiten Halbschwingung und Mittel zum vorübergehenden Blockieren des zweiten Hemmungsrads (10) während der ersten Halbschwingung umfasst.

6. Natürliche Hemmung (1) nach Anspruch 5, **dadurch gekennzeichnet, dass** der Anker (26) eine Ausgangspalette (30) zum vorübergehenden Blockieren des zweiten Hemmungsrads (10) während der ersten Halbschwingung und eine Eingangspalette (32) zum vorübergehenden Blockieren des zweiten Hemmungsrads (10) während der zweiten Halbschwingung umfasst.

7. Natürliche Hemmung (1) nach einem der Ansprüche 1 bis 6, **dadurch gekennzeichnet, dass** der Anker (26) eine Gabel (36) umfasst, die aus einem ersten und einem zweiten Horn (38a, 38b) gebildet wird, die Unruhplatte (18) mit ihrem Unruhstift (20) gegen das zweite Horn (38b) der Gabel (36) stößt und das Schwenken dieses Ankers (26) in einer ersten Richtung bei der ersten Halbschwingung bewirkt, und gegen das erste Horn (38a) bei der zweiten Halbschwingung, wodurch das Schwenken des Ankers (26) in einer zweiten, der ersten entgegengesetzten Richtung bewirkt wird.

8. Natürliche Hemmung (1) nach Anspruch 7, **dadurch gekennzeichnet, dass** die Gabel (36) einen Sicherheitsstift (40) trägt, der mit der Unruhplatte (18) zusammenwirkt, um unbeabsichtigte Bewegungen der Gabel (36) zu verhindern.

9. Natürliche Hemmung (1) nach einem der Ansprüche 1 bis 8, **dadurch gekennzeichnet, dass** das erste und das zweite Hemmungsrad (8, 10) jeweils aus einem Stück bestehen und jeweils eine einzige Zahnungsebene aufweisen.

10. Natürliche Hemmung (1) nach einem der Ansprüche 6 bis 9, **dadurch gekennzeichnet, dass** die Auslenkung des Ankers (26) beim Schwenken durch einen ersten und einen zweiten Anschlag (42a, 42b) begrenzt wird.

11. Natürliche Hemmung (1) nach einem der Ansprüche 6 bis 9, **dadurch gekennzeichnet, dass** die Begrenzung der Auslenkung des Ankers (26) durch eine spezifische Form der Aus- und Eingangspaletten (30, 32) und der Impulszähne (44, 46) gewährleistet wird.

12. Uhrwerk mit einer natürlichen Hemmung (1) nach einem der Ansprüche 1 bis 11.

## Claims

1. A natural escapement (1) for a horological movement performing a succession of operating cycles each composed of a first and a second alternation of a balance (12) which comprises a balance wheel (14) on an axis (16) of which is adjusted a balance plate (18), this natural escapement (1) comprising a first escapement wheel (8) arranged to be driven by a second mobile (2), this first escapement wheel (8) in turn driving a second escapement wheel (10) arranged in the same plane as the first escapement wheel (8), the first and second escapement wheels (8, 10) forming a kinematic chain after which is disposed an anchor (26) capable of pivoting around an anchor rod (28), **characterised in that** said anchor rod (28) is located outside an angle (α) less than 180° and delimited by two straight lines which pass through the axis (16) of the balance wheel (14) and through a pivot axis (6) of the first escapement wheel (8) for one, and through the axis (16) of the balance wheel (14) and through a pivot axis (11) of the second escapement wheel (10) for the other.

2. The natural escapement (1) according to claim 1, **characterised in that** the balance plate (18) carries a balance pin (20) by which this balance plate (18) causes the anchor (26) to pivot at each of the first and second alternations, the balance plate (18) also carrying a second impulse pallet (24) through which this balance plate (18) receives a direct and tangential driving impulse from the first escapement wheel (8) during the first alternation, and a first impulse pallet (22) through which this balance plate (18) receives a direct and tangential driving impulse from the second escapement wheel (10) during the second alternation, the balance pin (20) being located outside an acute angle (β) delimited by two straight lines which pass through the axis (16) of the balance wheel (14) and through the first impulse pallet (22) for one, and through the axis (16) of the balance wheel (14) and through the second impulse pallet (24) for the other.

3. The natural escapement (1) according to claim 2, **characterised in that** the first escapement wheel (8) comprises a toothing (9) which extends in a single plane and through which this first escapement wheel (8) meshes with the second escapement wheel (10) and provides the direct and tangential driving impulse to the balance plate (18) during the first alternation.

4. The natural escapement (1) according to claim 3, **characterised in that** the second escapement wheel (10) comprises a toothing (34) which extends in a single plane and through which this second escapement wheel meshes with the first escapement wheel (8) and provides the direct and tangential driving impulse to the balance plate (18) during the second alternation.

5. The natural escapement (1) according to one of claims 1 to 3, **characterised in that** the anchor (26) comprises means for temporarily locking the second escapement wheel (10) during the second alternation, and means for temporarily locking the second escapement wheel (10) during the first alternation.

6. The natural escapement (1) according to claim 5, **characterised in that** the anchor (26) comprises an exit pallet (30) for temporarily locking the second escapement wheel (10) during the first alternation, and an entry pallet (32) for temporarily locking the second escapement wheel (10) during the second alternation.

7. The natural escapement (1) according to one of claims 1 to 6, **characterised in that** the anchor (26) comprises a fork (36) formed of a first and a second horn (38a, 38b), the balance plate (18) abutting by its balance pin (20) against the second horn (38b) of the fork (36) and causing the pivoting of this anchor (26) in a first direction during the first alternation, and against the first horn (38a) during the second alternation, causing the anchor (26) to pivot in a second direction opposite to the first direction.

8. The natural escapement (1) according to claim 7, **characterised in that** the fork (36) carries a dart (40) which cooperates with the balance plate (18) to prevent accidental movements of the fork (36).

9. The natural escapement (1) according to one of claims 1 to 8, **characterised in that** the first and second escapement wheels (8, 10) are each made in one piece and each comprise a single level of toothing.

10. The natural escapement (1) according to one of claims 6 to 9, **characterised in that** the pivoting displacement of the anchor (26) is limited by a first and a second abutment (42a, 42b).

11. The natural escapement (1) according to one of claims 6 to 9, **characterised in that** the limitation in displacement of the anchor (26) is provided by a specific shape of the exit and entry pallets (30, 32) and the impulse teeth (44, 46).

12. A horological movement comprising a natural escapement (1) according to one of claims 1 to 11.
